# DEMANDE DE BREVET EUROPEEN

(11) **EP 1 052 195 A1**
(43) Date de publication de la demande: **15.11.2000**
(21) Numéro de dépôt: 00400914.8
(22) Date de dépôt: 03.04.2000
(51) Int. Cl.: B65F 1/00, B65F 1/16

(54) **Boîte en un matériau semi-rigide pour le conditionnement de déchets divers**

(30) Priorité: 06.05.1999 FR 9905770
(71) Demandeur: Société Anonyme dite SMURFIT-SOCAR, 94160 Saint-Mandé (FR)
(72) Inventeur: Schreiber, Marc, 38090 Roche (FR)
(74) Mandataire: Jolly, Jean-Pierre

(57) **Abrégé**

Cette boîte comporte une bande (18) prenant appui sur la tranche supérieure des parois parallèles (3) du corps, avec ses extrémités (19) repliées contre la face externe de ces parois, de manière à pouvoir être déplacée par coulissement par rapport au corps pour être amenée au-dessous de l'ouverture (17) du couvercle, en vue d'obturer cette ouverture, ou pour être écartée de cette ouverture, afin de livrer accès à l'intérieur du corps.

## Description

La présente invention concerne une boîte en un matériau semi-rigide, tel que le carton ou le carton ondulé, pour le stockage de déchets de diverses origines.

Cette boîte a été conçue plus particulièrement pour recevoir des déchets hospitaliers désinfectés et broyés sous forme de granules, mais elle n'est naturellement pas limitée à cette utilisation.

L'invention a pour objet une boîte en un matériau semi-rigide pour le conditionnement de déchets divers, cette boîte comportant un corps, comprenant un fond et des parois latérales dressées perpendiculairement à ce fond, deux de ces parois étant parallèles entre elles, et un couvercle apte à coiffer le corps, ce couvercle comprenant une ouverture par laquelle les déchets peuvent être introduits dans le corps, cette boîte étant caractérisée en ce qu'elle comporte une bande prenant appui sur la tranche supérieure des parois parallèles du corps, avec ses extrémités repliées contre la face externe de ces parois, de manière à pouvoir être déplacée par coulissement par rapport au corps pour être amenée au-dessous de l'ouverture du couvercle, en vue d'obturer cette ouverture, ou pour être écartée de cette ouverture, afin de livrer accès à l'intérieur du corps.

Avantageusement, cette bande comporte une patte articulée par une ligne de pliage et faisant saillie latéralement en oblique en direction du fond du corps, de manière que, lorsque la bande dégage l'ouverture du couvercle, cette patte soit inclinée vers le fond au-dessous de cette ouverture, en vue d'agir comme un déflecteur, pour orienter latéralement les déchets introduits dans le corps, en évitant ainsi qu'ils ne s'accumulent au droit de l'ouverture. La ligne de pliage par laquelle la patte est articulée sur la bande est avantageusement perpendiculaire aux parois parallèles du corps sur lesquelles prennent appui les extrémités repliées de la bande.

Le corps de la boîte et le couvercle peuvent être de n'importe quel type et être attenants ou indépendants l'un de l'autre. De préférence, le couvercle est articulé sur une paroi latérale du corps par une ligne de pliage parallèle au fond et des organes d'un type connu en soi fonctionnant par encliquetage peuvent être prévus sur le corps et le couvercle pour verrouiller ce dernier en position de fermeture, rabattu sur le corps.

Avantageusement, deux tenons peuvent faire saillie vers le haut en des positions correspondantes à partir de l'arête supérieure des parois parallèles sur lesquelles la bande prend appui, en vue de former des butées aptes à verrouiller en position cette bande au-dessous de l'ouverture du couvercle, en position de fermeture de la boîte, après remplissage de celle-ci.

D'autres caractéristiques et avantages de l'invention apparaîtront dans la description détaillée qui va suivre d'une forme de réalisation. Dans cette description, on se réfèrera aux dessins annexés, sur lesquels :
La figure 1 est une vue en perspective de la boîte conforme à l'invention, montrant le couvercle en position ouverte avec la bande séparée du corps.
La figure 2 est une vue en perspective de la boîte de la figure 1, avec le couvercle en position fermée ;
La figure 3 est une vue du flan de carton ondulé prédécoupé et refoulé dont est issue cette boîte.

Dans cette réalisation, le corps 1 de la boîte comprend une partie de fond 2, ici de forme carrée, à laquelle sont attenantes par des lignes de pliage, suivant deux côtés parallèles, deux parois latérales 3, dressées perpendiculairement au fond, et suivant les deux autres côtés, deux autres parois latérale 4, perpendiculaires aux précédentes et également dressées perpendiculairement au fond 1.

Chaque paroi 3 est attenante aux parois 4 contiguës par des soufflets, formés de deux parties triangulaires 5 et 6, attenantes aux parois 3 et 4 par des lignes de pliage perpendiculaires au fond 1 et entre elles par une ligne de pliage faisant un angle de 45° avec le fond.

Les soufflets formés par les parties 5, 6, repliées l'une contre l'autre sont appliqués contre la face interne des parois 3.

Une bande 7, articulée par un double refoulage parallèle au fond à la partie supérieure des parois 3, est rabattue contre la face interne de ces parois 3 et contre les soufflets 5, 6. Des tenons 8 faisant saillie aux extrémités des bandes 7 sont engagés dans des encoches ménagées en position correspondante dans les parois 4 contiguës, pour verrouiller le corps 1 en position montée.

Le couvercle 10 de la boîte comprend une partie 11 identique au fond 2, qui est articulée à la partie supérieure d'une paroi 4 du corps 1 par une ligne de pliage parallèle à ce fond. En position de fermeture de la boîte, cette partie 11 vient prendre appui sur la partie supérieure des parois 3 et de la paroi 4 opposée du corps, tandis que deux parois 12 attenantes par des lignes de pliage confondues avec deux côtés parallèles de la partie 11 et dressées perpendiculairement à celle-ci viennent s'appliquer contre la face externe des parois 3 du corps. Une paroi 13, attenante à la partie 11 par une ligne de pliage confondue avec un côté perpendiculaire aux parois 12, est doublée intérieurement par une bande 14 qui lui est attenante par un double refoulage. Entre la paroi 13 et la bande 14 sont engagés des volets 15 attenants à l'extrémité correspondante des parois 12 et collés contre la paroi 13.

Lorsque le couvercle 10 est rabattu, il vient coiffer la partie supérieure du corps 1 et la bande 14 vient s'encliqueter de façon connue en soi au-dessous d'une bande 16 articulée par une ligne de pliage parallèle au fond 2 sur la portion supérieure de la paroi 4 correspondante et appliquée contre la face externe de cette paroi, pour verrouiller le couvercle en position rabattue.

Dans la portion centrale de la partie 11 du couvercle est pratiquée une ouverture circulaire 17, qui permet l'introduction des déchets dans le corps à travers cette ouverture.

Une bande 18 issue du même flan de carton ondulé que le corps et le couvercle de la boîte, mais indépendante de ceux-ci, prend appui sur l'arête supérieure des parois 3 du corps 1, avec deux volets 19, articulés par une ligne de pliage à chacune de ses extrémités, rabattus contre la face externe des parois 3.

La bande 18 peut ainsi coulisser à la partie supérieure des parois 3, pour être amenée au-dessous de l'ouverture 17, en vue d'obturer celle-ci, ou être décalée latéralement de cette ouverture, comme on le voit sur la figure 2, pour livrer accès à l'intérieur du corps 1.

En vue de pouvoir verrouiller la bande 18 au-dessous de l'ouverture 17 du couvercle, en obturant celle-ci, un tenon 20 fait saillie à la partie supérieure de chacune des parties 6 des soufflets, au-dessus des parois 3, à travers une encoche 22 ménagée dans le double refoulage qui réunit les parois 3 et les bandes 7. Ces tenons forment ainsi deux butées associées à chaque paroi 3, entre lesquelles peut être bloquée la bande 18.

On notera qu'une patte 21 est attenante à la bande 18 par une ligne de pliage qui, en position d'utilisation de la bande est parallèle au fond 1 du corps, et fait saillie obliquement à partir de cette bande en direction du fond. Elle fait ainsi office de déflecteur pour les rebuts introduits dans la boîte par l'ouverture 17 et évite qu'ils ne s'accumulent en formant un cône seulement au-dessous de cette ouverture.

L'invention propose donc une boîte faisant office de poubelle d'une conception simple et peu coûteuse, qui peut être utilisée pour recevoir des déchets de nature quelconque, d'origines diverses.

## Revendications

1. Boîte en un matériau semi-rigide pour le conditionnement de déchets divers, cette boîte comportant un corps (1), comprenant un fond (2) et des parois latérales (3, 4) dressées perpendiculairement à ce fond, deux de ces parois étant parallèles entre elles, et un couvercle (10) apte à coiffer le corps (1), ce couvercle comprenant une ouverture (17) par laquelle les déchets peuvent être introduits dans le corps (1), cette boîte étant caractérisée en ce qu'elle comporte une bande (18) prenant appui sur la tranche supérieure des parois parallèles (3) du corps, avec ses extrémités (19) repliées contre la face externe de ces parois, de manière à pouvoir être déplacée par coulissement par rapport au corps pour être amenée au-dessous de l'ouverture (17) du couvercle, en vue d'obturer cette ouverture, ou pour être écartée de cette ouverture, afin de livrer accès à l'intérieur du corps.

2. Boîte selon la revendication 1, caractérisée en ce que la bande (18) comporte une patte (21) faisant saillie latéralement en oblique en direction de fond (2) du corps (1), de manière que, lorsque la bande (18) dégage l'ouverture (17) du couvercle, cette patte soit inclinée vers le fond (2) au-dessous de cette ouverture, en vue d'agir comme un déflecteur.

3. Boîte selon la revendication 2, caractérisée en ce que la patte (21) est articulée sur la bande (18) par une ligne de pliage perpendiculaire aux parois parallèles (3) du corps sur lesquelles la bande prend appui.

4. Boîte selon l'une des revendications 1 à 3, caractérisée en ce que deux tenons (20) font saillie vers le haut à partir de l'arête supérieure de chacune des parois parallèles (3) sur lesquelles la bande (18) prend appui, en vue de pouvoir verrouiller cette bande en position au-dessous de l'ouverture de couvercle.

5. Boîte selon l'une des revendications 1 à 4, caractérisée en ce que le couvercle (10) est articulé sur une paroi du corps (1) par une ligne de pliage parallèle au fond (2) de ce corps.

6. Boîte selon la revendication 5, caractérisée en ce que le couvercle et le corps comportent des organes (13, 14, 16) coopérant par encliquetage en position rabattue du couvercle, en vue de verrouiller celui-ci dans cette position.
